# EUROPÄISCHE PATENTSCHRIFT

(11) **EP 3 078 289 B1**
(45) Veröffentlichungstag und Bekanntmachung des Hinweises auf die Patenterteilung: **27.06.2018**
(21) Anmeldenummer: 16158310.9
(22) Anmeldetag: 02.03.2016
(51) Int. Cl.: A43B 7/28, A43B 17/00, A43B 17/14

(54) **SCHUHEINLAGE UND VERFAHREN ZUR HERSTELLUNG EINER SCHUHEINLAGE**
SHOE INSERT AND METHOD FOR PRODUCING A SHOE INSERT
SEMELLE DE CHAUSSURE ET PROCEDE DE FABRICATION D'UNE SEMELLE DE CHAUSSURE

(30) Priorität: 06.03.2015 DE 102015103305; 04.05.2015 DE 102015106874
(43) Veröffentlichungstag der Anmeldung: 12.10.2016
(73) Patentinhaber: Fischer, Franz, 92224 Amberg (DE)
(72) Erfinder: Fischer, Franz, 92224 Amberg (DE)
(74) Vertreter: Benninger, Johannes

(56) Entgegenhaltungen:
- US-A- 4 439 934
- US-A- 4 669 142
- US-A1- 2001 001 351
- US-A1- 2011 072 686

## Beschreibung

Die vorliegende Erfindung betrifft eine Schuheinlage für ein Schuhwerk mit den Merkmalen des unabhängigen Anspruchs 1, ein Verfahren zu deren Herstellung gemäß Anspruch 11 sowie eine Schuheinlage, die mit einem solchen Verfahren hergestellt ist.

Schuheinlagen werden für verschiedene Zwecke, insbesondere als eine Einlegesohle oder als eine orthopädische Schuheinlage geschaffen, um lose in ein Schuhwerk eingelegt zu werden.

Es ist bekannt, dass Schuheinlagen aus mehreren Schichten bestehend aus dem gleichen und/oder verschiedener Materialien ausgebildet sein können und unter definierter Temperatur und definierter Kraft zu einer definierten Einheit geformt werden können.

Eine Schuheinlage aus mehreren Schichten offenbart die DE 199 48 545 A1 bestehend aus einer Oberdeckschicht und einer Unterdeckschicht, wobei diese einen Stützkern mit einem Randbereich überragen und in diesem Randbereich miteinander verbunden sind. Die drei genannten Bestandteile der Schuheinlage sind aus einem thermoplastischen Material ausgebildet und weisen einen annähernd gleichen Wert hinsichtlich des Schmelzpunktes auf, so dass sie durch Verpressen und Ausformen unter Anschmelzen der Grenzflächen dauerhaft miteinander verbunden werden.

Aus der DE 10 2013 003 229 A1 ist eine Schuheinlage bekannt, welche sich aus einem Mehrkomponentenbauteil zusammensetzt. Hierfür werden zunächst jeweils ein Teil aus einer Faserverbundplatte sowie ein erstes und ein zweites Teil aus einer Thermoplastplatte bzw. ein zweites Teil aus einem Verbundmaterial aus einer Thermoplastplatte und einem Vliesstoff gestanzt. Nach anschließender Fixierung der drei Schichten muss das Dreikomponentenstück in einem Ofen erwärmt werden, um es auf Verarbeitungstemperatur zu bringen. Danach wird das Dreikomponentenstück tief gezogen oder verpresst.

Durch die US 2007/0234592 A1 ist ebenso eine mehrteilige Schuheinlage zur Korrektur von Fußfehlstellungen bekannt. Die Schuheinlage setzt sich aus einer Deckschicht, einer Polsterschicht, einer Trägerschicht und einer Basisschicht zusammen. Die Trägerschicht kann insbesondere als Verbundmaterial gebildet sein. Zur Ausbildung einer Schuheinlage können die einzelnen Schichten miteinander laminiert oder verklebt werden.

Durch US 4 439 934 A ist eine Schuheinlage offenbart, welche durch zwei Rohlinge gebildet ist. Der erste Rohling besteht aus zwei Schichten, wobei die oberste Schicht aus einem Stoffmaterial und die darunterliegende zweite Schicht beispielsweise aus Gummi gebildet sind. Der zweite Rohling kann sich aus einer Vielzahl von unterschiedlichen Materialschichten, wie beispielsweise Graphit, Glas- oder Harzfolie zusammensetzen. Der erste Rohling kann auf den zweiten Rohling geklebt werden, nach dem der zweite Rohling an die individuelle Fußform angepasst und mit hoher Temperatur von 350° für 45 Minuten behandelt wurde.

Die DE 3804 321 A1 offenbart ein Verfahren zur Herstellung von prothetischen Einlegesohlen aus faserverstärkten Kunststoff. Das Fasermaterial wird zunächst mit einem verflüssigten Thermoplastmaterial getränkt und anschließend unter definierter Temperatur- und Druckeinwirkung mit einer thermoplastisch verformbaren Kunststofffolie verpresst und ggf. in einem Formwerkzeug verformt.

Nachteilig durch den mehrschichtigen Aufbau von Schuheinlagen kann sein, dass bei der Verwendung Kohle- bzw. Carbonplatten das Material beim Verpressen über die Kanten hinausläuft und eine Nachbearbeitung des geformten Bauteils erforderlich ist. Ebenfalls besteht die Gefahr, dass Brüche in den Kohle-bzw. Carbonplatten, insbesondere an den Übergängen zu anderen Materialien auftreten können.

Speziell aus der DE 10 2013 003 229 A2 ergeben sich die Nachteile, dass durch das Stanzen eines Elements aus der Faserverbundplatte scharfkantige Abschlussränder entstehen. Unter Umständen ist ein zusätzlicher Verfahrensschritt beispielsweise in Form von Schleifen zur Glättung der Abschlussränder erforderlich. Zudem verlieren die Materialien, insbesondere die Faserverbundplatte und die Thermoplaste, durch die Erwärmung ihre technischen Eigenschaften, was einen Bruch der Materialien zu Folge haben kann. Bei einem derartigen Herstellprozess ergibt sich die Stabilität der Schuheinlage lediglich aus der Anzahl an Schichten. Des Weiteren kann das Verpressen des Dreikomponentenbauteils nur unter sehr hohen Drücken stattfinden, welche sich allerdings kaum praktisch umsetzen lassen.

Der Erfindung liegt die Aufgabe zugrunde, eine Schuheinlage zur Verfügung zu stellen, welche auf einfache Art und Weise hergestellt werden kann. Eine weitere Aufgabe vorliegender Erfindung kann darin gesehen werden, ein Verfahren zur Verfügung zu stellen, mittels welches Verfahrens Schuheinlagen einfach und in wenigen Prozessschritten hergestellt werden können.

Diese Aufgaben werden durch eine Schuheinlage mit den Merkmalen im Anspruch 1, einem Verfahren mit den Merkmalen im Anspruch 11 und mit einer Schuheinlage, hergestellt nach diesem Verfahren, mit den Merkmalen des Anspruchs 15 gelöst. Vorteilhafte Ausgestaltungen und Weiterbildungen der Erfindung sind in den jeweils abhängigen Ansprüchen angegeben.

Die erfindungsgemäße Schuheinlage für ein Schuhwerk umfasst wenigstens eine erste Schicht, die durch ein oder mehrere erste reversibel elastisch verformbare Kunststoffe gebildet ist, und wenigstens eine zweite Schicht, die aus wenigstens einen weiteren Kunststoff und/oder Verbundmaterial gebildet ist. Die wenigstens eine erste Schicht liegt zumindest auf einer Partie der wenigstens einen zweiten Schicht auf. Der weitere Kunststoff und/oder das Verbundmaterial der wenigstens einen zweiten Schicht besitzt gegenüber den ein oder mehreren ersten reversibel elastisch verformbaren Kunststoffen der ersten Schicht eine höhere Steifigkeit.

Die wenigstens eine erste Schicht besteht in der Regel aus mindestens drei bis vier Lagen eines reversibel elastisch verformbaren Kunststoffs. Zu vermerken ist, dass diese zumindest auf einer Partie der wenigstens einen zweiten Schicht aufliegen. Aufliegend bedeutet in diesem Fall, dass die wenigstens eine erste Schicht und die wenigstens eine zweite Schicht durch ein Verfahren miteinander verbunden und/oder verklebt und/oder verschweißt werden, so dass im Ergebnis die einzelnen Schichten eine kompakte Einheit bilden.

Durch den Einsatz von definierter Kraft und definierter Temperatur erfolgt eine Verschmelzung der ein oder mehrere erste reversibel elastisch verformbare Kunststoffe mit dem Material der wenigstens einen zweiten Schicht. Die Zuführung der definierten Kraft und definierten Temperatur kann mittels einer beheizten Presse erfolgen. Danach ist ein Erwärmen der einzelnen Schichten auf eine entsprechende Verarbeitungstemperatur in einem Ofen, wie es beispielsweise in der DE 10 2013 003 229 A1 offenbart ist, nicht mehr erforderlich. Die definierte Temperatur erstreckt sich für das thermoplastische Material in einem Bereich von circa 120°C und für die wenigstens eine zweite Schicht in einem Bereich von circa 80°C. Die definierte Kraft umfasst einen Wert von circa acht Newton.

Die wenigstens eine zweite Schicht kann ebenfalls aus mehreren Schichten ausgebildet sein und ist aus einem weiteren Kunststoff und/oder Verbundmaterial ausgebildet, welches gegenüber dem Material der wenigstens einen ersten Schicht eine höhere Steifigkeit besitzt. Beim Material der wenigsten einen zweiten Schicht kann es sich vorzugsweise um sogenannte Prepregs in Form eines aushärtbaren Duroplasts handeln.. Prepreg bezeichnet im Englischen "preimpregnated fibres" bzw. im Deutschen "vorimprägnierte Fasern". Die Prepregs zeichnen sich vor der Verarbeitung durch ihre Flexibilität aus und sind mit Reaktionsharzen vorimpregniert. Erst durch den Einsatz von definierter Temperatur und Kraft wird eine chemische Reaktion ausgelöst, so dass der Aushärtevorgang beginnt.

In der Regel umfasst die wenigstens eine zweite Schicht Kohle- bzw. Carbonfasern und/oder Glasfasern, wobei diese Fasern in unterschiedlichen Stärken ausgebildet sein können. Die bevorzugte Materialstärke bei Carbonfasermaterial liegt etwa bei circa 160 mm. Dies ist allerdings nicht einschränkend zu verstehen, denn je nach Bedarf und Anforderungsprofil kann auch eine andere Materialstärke gewählt werden. Vorteilhaft ist u.a. dass das durch definierte Temperatur und definierte Kraft verursachte Fließen der wenigstens zweiten Schicht an den Übergängen bzw. an den Randbereichen der wenigsten ersten Schicht aufgenommen werden kann. Aufgrund des Zusammenwirkens des thermoplastischen Materials der wenigstens einen ersten Schicht und des duroplastischen Materials der wenigstens einen zweiten Schicht können gleitende Übergänge zwischen diesen Schichten erzeugt werden. Schließlich können dadurch dünne Schuheinlagen hergestellt werden.

Große Höhenunterschiede, verursacht durch eine Vielzahl einzelner Schichten, treten folglich nicht mehr auf. Die genannten Schichten verbinden sich dabei derart, dass eine übermäßige Nachbearbeitung der gefertigten Schuheinlange nicht mehr erforderlich ist. Ebenso kann durch die Anordnung der einzelnen Schichten ein Versteifungsbereich ausgebildet werden. Dieser erstreckt sich abschnittsweise über die Schuheinlage, in dem die wenigstens eine erste Schicht und die wenigstens eine zweite Schicht eine kompakte Einheit bilden. Unter den Einsatz von definierter Temperatur und definierter Kraft härtet die wenigstens eine zweite Schicht, gebildet durch ein duroplastisches Material, aus und die einzelnen Schichten verbinden sich dauerhaft miteinander. Der Versteifungsbereich sorgt dafür, dass der Fuß im Schuhwerk stabilisiert wird und einem Umknicken vorbeugt.

Eine Weiterbildung der Erfindung sieht vor, dass die ein oder mehrere ersten reversibel elastisch verformbaren Kunststoffe der wenigstens einen ersten Schicht jeweils durch einen Thermoplast ausgebildet sein können.

Thermoplaste haben die Eigenschaften, dass sie warmumformbar und schweißbar sind. Wird ein thermoplastisches Material erwärmt, so wird es elastischer und bei anhaltender Erwärmung plastisch weich, und kann ggf. bei noch höher Temperatur in einem flüssigen Zustand gebracht werden. Bei der vorliegenden Erfindung wird das thermoplastische Material der wenigstens einen ersten Schicht derart erwärmt, dass es mit dem Material der wenigstens einen zweiten Schicht verschmilzt, und mit dem Härtemittel und der wenigstens einen zweiten Schicht eine Verbindung eingeht. Es können zum Beispiel die folgenden thermoplastischen Materialien zum Einsatz kommen: Polyethylen, Polyurethan und/oder Polypropylen und/oder dergleichen.

Gemäß einer Weiterbildung der Erfindung umfasst ein weiterer Kunststoff der wenigstens einen zweiten Schicht wenigstens einen Duroplast. Beim wenigstens einen Durpoplast handelt es sich in seinem Ausgangszustand um einen Prepreg, welcher erst durch den Einsatz von definierter Temperatur und definierter Kraft aushärtet.

Das Material der wenigsten einen zweiten Schicht bzw. der eine weitere Kunststoff besitzt gegenüber den ein oder mehreren ersten reversibel elastisch verformbaren Kunststoffen der ersten Schicht eine höhere Steifigkeit. Der wenigstens eine Duroplast der wenigstens einen zweiten Schicht kann insbesondere als eine Matrix aus Polyurethan-, Polyester- und/oder Epoxidharz und/oder dergleichen ausgebildet sein, so dass die wenigstens eine erste Schicht und die wenigstens eine zweite Schicht bereits bei einem relativ niedrigen Temperaturbereich und Kraft, insbesondere zum Aushärten und zum Verpressen zu einer kompakten Einheit, verarbeitet werden können. Zudem kann eine hohe Klebkraft und eine hohe Faserhaftung der einzelnen Schichten zueinander erreicht werden kann, in dem mit definierter Temperatur und definierter Kraft auf die Schuheinlage eingewirkt wird.

Eine zweckmäßige Weiterbildung sieht vor, dass die wenigstens eine zweite Schicht eine durch Kohle- und/oder Carbonfasern gebildete Verstärkung umfasst.

Neben Kohle- und/oder Carbonfasern können auch Glasfasern zum Einsatz kommen, sowie alle weiteren Materialien, mit der eine Verstärkung des duroplastischen Materials erzielt werden kann. Der Einsatz von Kohle- und/oder Carbonfasern hat sich dabei als vorteilhaft erwiesen, dass diese Materialien sowohl eine hohe Festigkeit und ein geringes Gewicht aufweisen als auch beliebig verformt werden können. Aufgrund dieser Wahl an Materialien besitzt das Material der wenigstens einen zweiten Schicht gegenüber der wenigstens einen ersten Schicht eine höhere Steifigkeit. Die Schuheinlage kann demzufolge im Ergebnis eine höhere Stabilität erreichen, ohne die Schuheinlage unnötig an Gewicht zu erschweren.

Gemäß einer Weiterbildung umfasst die wenigstens eine zweite Schicht ein wenigstens teilfluides Härtemittel.

Das Härtemittel kann dafür geeignet sein, dass sich das duroplastische Material der wenigstens einen zweiten Schicht mit der wenigstens einen ersten Schichten unter definierter Temperatur und Kraft dauerhaft miteinander verbindet. Zum Einsatz können auch Peroxid-Härter und/oder Harz und/oder dergleichen kommen. Durch die gezielte Temperierung der Schuheinlage können die Materialien der wenigstens einen ersten Schicht und der wenigstens einen zweiten Schicht so erwärmt werden, dass die einzelnen Schichten eine Verbindung generieren und in das Härtemittel mitaufgenommen werden. Im bevorzugten duroplastischen Material, welches zunächst als Prepreg vorliegt, sind bereits Epoxidharze eingearbeitet.

Nach einer Weiterbildung der Erfindung kann die Schuheinlage zumindest abschnittsweise flexibel sein.

Der zumindest abschnittsweise flexible Bereich der Schuheinlage liegt im vorderen bzw. im hinteren Fußbereich, kann aber je nach Anwendungsprofil auch an einer anderen Stelle innerhalb der Schuheinlage definiert werden. Die flexiblen Bereiche der Schuheinlage zeichnen sich dadurch aus, dass sie jeweils nur durch die wenigstens eine erste Schicht ausgebildet werden. Die wenigstens eine zweite Schicht kann dabei als eine durchgehende Lage ausgebildet sein, welche nach entsprechender Verarbeitung einen Versteifungsbereich ausbildet. Durch die flexible Partie kann sich somit der Fuß bestmöglich an die natürliche Abrollbewegung des Fußes während des Gehens und/oder des Laufens anpassen. Druckstellen und/oder sonstige Störungen, die beim Tragen einer Schuheinlage auftreten können, können damit vermieden werden.

Weiterhin sieht die Erfindung vor, dass die Schuheinlage zumindest abschnittsweise einen Versteifungsbereich ausbildet.

Der Versteifungsbereich kann sich über den mittleren Bereich der Schuheinlage erstrecken und dem Fuß eine bessere Stabilität und/oder Sicherheit im Schuh vermitteln. Der Versteifungsbereich wird dadurch ausgebildet, in dem die wenigstens eine erste Schicht und die wenigstens eine zweite Schicht eine kompakte Einheit bilden. Dabei ist zu beachten, dass die wenigstens eine erste Schicht als solche aus drei bis vier einzelnen Lagen besteht. Durch den mehrlagigen Aufbau der Schuheinlage im mittleren Bereich ist es somit möglich, zumindest abschnittsweise einen Versteifungsbereich zu erzielen. Die Ausbildung eines Versteifungsbereichs erfolgt durch den Einsatz von definierter Kraft und definierter Temperatur im Rahmen des Herstellverfahrens. Denn erst aufgrund dieser Parameter können die einzelnen Schichten der Schuheinlange miteinander eine Verbindung eingehen und die wenigstens eine zweite Schicht, welche durch einen duroplastischen Prepreg gebildet ist, kann aufgrund auftretender chemischer Reaktionen aushärten. Die Schuheinlage kann sich daher durch einen Bereich von besonders hoher Stabilität auszeichnen.

Je nachdem, welche Fußfehlstellungen die Schuheinlage zu korrigieren beabsichtigt, kann die wenigstens eine zweite Schicht auch in ihrer Form, Größe und Positionierung variiert werden. So kann der Versteifungsbereich, welcher durch die wenigstens eine zweite Schicht gebildet wird, an jeder beliebigen Stelle innerhalb der Schuheinlage ausgebildet werden. Hierzu ist es lediglich erforderlich, dass die einzelnen Lagen, insbesondere der wenigstens einen zweiten Schicht vor dem Herstellungsprozess entsprechend positioniert werden müssen.

Eine zweckmäßige Weiterbildung der Erfindung sieht vor, dass die wenigstens eine erste Schicht ein oder mehrere Aussparungen besitzt, über welche die wenigstens eine zweite Schicht von außen zugänglich ist.

Derartige Ausführungsformen können für den Anwender optisch ansprechend sein. Die ein oder mehreren Aussparungen können sich vom Mittelbereich bis bin zum Fersenbereich der Schuhsohle und/oder über einzelne Partien der Schuheinlage erstrecken.

Weiter kann die wenigstens eine erste Schicht im Bereich der jeweiligen ein oder mehreren Aussparungen zumindest näherungsweise bündig an die wenigstens eine zweite Schicht angrenzen.

Vorteilhaft ist, dass unter definierter Temperatur und definierter Kraft eine Verbindung zwischen der wenigstens einen ersten Schicht und der wenigstens zweiten Schicht geschaffen werden kann. Die Verbindung zeichnet sich dadurch aus, dass ein einheitlicher, glatter und gleitender Übergang zwischen den genannten Schichten erreicht werden kann, ohne dass sich Unebenheiten oder sonstige Erhebungen bilden und/oder eine zusätzliche Nachbearbeitung erforderlich ist.

Die erfindungsgemäße Schuheinlage kann sich auch aus mindestens drei Lagen zusammensetzen. Gemäß einer Weiterbildung kann die Schuheinlage wenigstens zwei erste Schichten umfassen, die jeweils durch einen oder mehrere erste reversibel elastisch verformbare Kunststoffe gebildet sind, wobei die zweite Schicht von den wenigstens zwei ersten Schichten aufgenommen ist, wobei die wenigstens zwei ersten Schichten jeweils über den Umfangsverlauf der wenigstens einen zweiten Schicht seitlich überstehen und wobei der weitere Kunststoff der wenigstens einen zweiten Schicht gegenüber den ein oder mehreren ersten reversibel elastisch verformbaren Kunststoffen der zwei ersten Schichten eine höhere Steifigkeit besitzt.

Eine derartige Ausprägung der wenigstens zwei ersten Schichten und der wenigstens einen zweiten Schicht hat sich als vorteilhaft erwiesen, das durch definierte Temperatur und definierte Kraft verursachte Fließen der wenigstens einen zweiten Schicht an den Randbereichen von den wenigstens zwei ersten Schichten aufgenommen werden kann. Ebenso können die Schichten unter definierter Temperatur und definierter Kraft dauerhaft miteinander eine Verbindung eingehen, in dem sie verklebt und/oder verschweißt werden. Die genannten Schichten verbinden sich derart, dass eine Nachbearbeitung, insbesondere der wenigstens einen zweiten Schicht nicht mehr erforderlich ist. Weiterhin kann durch die wenigstens eine zweite Schicht ein Versteifungsbereich ausgebildet werden, der den Fuß im Schuhwerk stabilisiert und einem Umknicken vorbeugt.

Bei den Materialien der wenigstens zwei ersten Schichten handelt es sich vorzugsweise um ein thermoplastisches Material und der wenigstens einen zweiten Schicht um ein duroplastisches Material in Form eines Prepregs. vorliegen. Prepreg sind bereits mit Reaktionsharzen, wie beispielsweise Epoxidharzen, vorimpregniert, so dass durch den Einsatz von Temperatur und Kraft eine chemische Reaktion in Kraft tritt. Erst dadurch wird der Aushärtvorgang der wenigstens einen zweiten Schicht und das Verkleben der einzelnen Schichten zu einer kompakten Einheit ausgelöst. Das duroplastische Material der wenigstens einen zweiten Schicht umfasst zusätzlich Kohle-bzw. Carbonfasern. Die wenigstens eine zweite Schicht kann auch Glasfasern umfassen.

Durch Verwendung solcher sog. Prepregs können bei der vorliegenden Erfindung Schuheinlagen mit geringem maschinellen Aufwand gefertigt werden, die eine hohe mechanische Festigkeit und Steifigkeit aufweisen, und die zudem an die jeweiligen Erfordernisse in optimaler Weise angepasst werden können. Anstelle die Verwendung von thermoplastischem Kunststoff als Matrix im Faserverstärkungsmaterial wird in bekannter Weise duroplastischer Kunststoff eingesetzt und voll ausgehärtet, wobei gleichzeitig an den umlaufenden Rändern eine stabile Verbindung zu den weiteren thermoplastischen Schichten hergestellt werden kann. Die besonderen Vorteile dieser Verfahrensvariante bestehen in der optimalen Festigkeit aller Zonen der Schuheinlage und der Verzicht auf jegliche schwächende Nachbearbeitung der faserverstärkten Schichten, insbesondere durch randseitiges Abschleifen oder ähnliche Bearbeitungsschritte, die insbesondere bei Karbonfaserverstärkungen zu äußerst problematischen Schwächungen der Randschichten, ggf. sogar zum Ausfransen der Randschichten führen könnten. Dagegen erlaubt es die vorliegende Erfindung, den Prepreg in gewünschter Weise zuzuschneiden, seine Dicke zu variieren, ihn am Rand dünner und damit flexibler zu machen, ggf. in manchen Bereichen mehrere Schichten zu verwenden, um besonders stabile Bereiche zu erzeugen etc. Mit der Einbettung dieser Schichten in den weiteren thermoplastischen Deck- und/oder Unterschichten, die ggf. mit fensterartigen Aussparungen versehen sind, erfolgt die vollständige Aushärtung des duroplastischen Prepregmaterials und gleichzeitig die endgültige Formgebung aller Schichten, wonach sowohl die Festigkeitseigenschaften als auch die gewünschten elastischen Eigenschaften aller Bereiche in optimaler Weise verwirklicht werden können.

Gemäß einer Weiterbildung der Erfindung kann wenigstens eine Partie der zweiten Schichten vollständig durch die zwei ersten Schichten aufgenommen werden, so dass die wenigstens zwei ersten Schichten jeweils über den Umfangsverlauf der wenigstens einen zweiten Schicht seitlich überstehen.

Durch das Überstehen der wenigstens zwei ersten Schicht über den Umfangsverlauf der wenigstens einen zweiten Schicht, kann das unter definierter Temperatur und definierter Kraft verursachte Fließen der wenigstens einen zweiten Schicht von den wenigstens zwei ersten Schichten aufgenommen werden kann. Eine zusätzliche Nachbearbeitung der Schuheinlage nach dem Herstellprozess ist somit nicht mehr erforderlich.

Eine zweckmäßige Weiterbildung der Erfindung sieht vor, dass die Schuheinlage entlang ihrer Längsrichtung geschwungen verlaufen kann, so dass die Schuheinlage Bereiche mit unterschiedlichem Höhenniveau ausbildet.

Diese Ausprägung der Schuheinlage kann derart geformt sein, dass sie dem Längsgewölbe des Fußes angepasst ist und dem Anwender einen erhöhten Tragekomfort und eine Stabilität im Schuhwerk vermittelt.

Weiter betrifft die Erfindung ein Verfahren zur Herstellung einer Schuheinlage, in dem ein Rohling gebildet wird, wobei wenigstens eine erste Schicht aus einem oder mehreren ersten reversibel elastisch verformbaren Kunststoffen besteht, und wenigstens eine zweite Schicht zumindest untergelegt wird, die aus einem Kunststoff mit höherer Steifigkeit besteht, so dass die wenigstens eine erste Schicht zumindest auf einer Partie der wenigstens einen zweiten Schicht aufliegt. Bei den Ausgangsmaterialien handelt es sich um unverarbeitete "Rohstoffe", d.h. die ein oder mehreren ersten reversibel elastisch verformbaren Kunststoffe stellen Thermoplaste und der weitere Kunststoff des duroplastischen Materials stellt einen aushärtbaren Duroplast in Form eines Prepregs dar. Die Prepregs zeichnen sich vor der Verarbeitung durch ihre Flexibilität aus und sind mit Reaktionsharzen vorimpregniert. Die sogenannten Prepregs umfassen darüber hinaus Kohle- bzw. Carbonfasern, welche in unterschiedlichen Stärken ausgebildet sein können. Bevorzugte Materialstärke sind Fasern mit einer Stärke von circa 160 mm. Die Prepregs können auch mit einem Glasfaserträger vorliegen.

Anschließend wird auf den Rohling mit definierter Temperatur und definierter Kraft eingewirkt, so dass hieraus resultierend aus dem Rohling eine Schuheinlage gebildet wird. Dies bedeutet, dass erst durch das Einwirken mit Kraft und Temperatur eine chemische Reaktionen in Gang gesetzt wird, so dass sich die wenigstens eine erste Schicht und die wenigstens eine zweite Schicht zu einer kompakt Einheit verbinden und der Aushärtevorgang der wenigstens einen zweiten Schicht ausgelöst wird.

Durch das Zusammenwirken der Materialien kann das durch definierte Temperatur und definierte Kraft verursachte Fließen der wenigstens zweiten Schicht an den Übergängen bzw. an den Randbereichen der wenigsten ersten Schicht aufgenommen werden. So entstehen zwischen der wenigstens einen ersten Schicht und der wenigstens einen zweiten Schicht gleitende Übergänge. Dadurch können dünne Schuheinlange hergestellt werden.

Der im Verfahren hergestellte Rohling umfasst mindestens eine erste Schicht und mindestens eine zweite Schicht. Die mindestens eine Schicht, kann dabei aus drei bis vier Lagen ausgebildet sein, welcher zumindest wenigstens eine zweite Schicht untergelegt wird. Die wenigstens eine erste Schicht kann aus einem oder mehrere erste reversibel elastisch verformbare Kunststoffe ausgebildet sein. Die wenigstens eine zweite Schicht kann dabei als eine durchgehende Schicht bestehend aus einem aushärtbaren duroplastischen Material ausgebildet sein. Sie kann aber auch aus mehreren und/oder einzelnen Schichten bestehen. Mittels der definierten Kraft und der definierten Temperatur können die in ein Formteil eingelegten einzelnen Schichten miteinander verbunden und/oder verklebt und/oder verschweißt werden, so dass im Anschluss die Schuheinlage aus einer Einheit besteht. Bei diesem Verfahrensschritt wird insbesondere eine beheizte Presse verwendet. Durch den Einsatz von definierter Kraft und definierter Temperatur erfolgt eine Verschmelzung der Materialien der einzelnen Schichten; d.h. der Thermoplast der ersten Schicht verbindet sich mit dem einen weiteren Kunststoff und/oder dem Verbundmaterial der wenigstens einen zweiten Schicht. Das Material ist in der Regel so ausgewählt, dass das Material der wenigstens einen zweiten Schicht eine höhere Steifigkeit gegenüber dem Material der wenigstens einen ersten Schicht aufweist. Durch die bestimmte Anordnung der wenigstens einen ersten Lage und der wenigstens einen zweite Lage kann ein Versteifungsbereich ausgebildet werden, welcher sich zumindest abschnittsweise im mittleren Bereich der Schuheinlage erstreckt.

Der Versteifungsbereich wird insbesondere durch das aushärtbare duroplastische Material der wenigstens zweiten Schicht ausgebildet. Je nach Anforderung kann sich der Versteifungsbereich auch über einen anderen Bereich innerhalb der wenigstens einen ersten Schicht erstrecken. Hierfür muss lediglich die wenigstens eine zweite Schicht in ihrer Position, Ausrichtung, Form und Größe variiert werden. So wäre es beispielsweise denkbar, dass die wenigstens eine zweite Schicht lediglich im mittleren Bereich der ersten Schicht aufgelegt wird oder sich über den Mittel- und Fersenbereich erstreckt. Der Versteifungsbereich sorgt dafür, dass der Fuß im Schuhwerk stabilisiert wird und einem Umknicken vorbeugt. Im vorderen bzw. im hinteren Fußbereich kann die Schuheinlage zumindest abschnittsweise flexibel ausgebildet sein, so dass eine Anpassung an die Abrollbewegung des Fußes während des Gehens möglich ist. Die wenigstens eine zweite Schicht kann ebenfalls aus mehreren Schichten ausgebildet sein und ist aus einem weiteren Kunststoff und/oder Verbundmaterial ausgebildet, welches gegenüber dem Material der wenigstens einen ersten Schicht eine höhere Steifigkeit besitzt.

Alternativ kann ein Rohling gebildet werden, welcher aus wenigstens drei Schichten gebildet ist. Dieser umfasst wenigstens zwei erste Schichten, die aus einen oder mehreren ersten reversibel elastisch verformbaren Kunststoffen bestehen, und wenigstens eine zweite Schicht zwischengelegt wird, die aus einem Kunststoff mit höherer Steifigkeit besteht. Dabei überragen die wenigstens zwei ersten Schichten die wenigstens eine zweite Schicht seitlich über ihren Umfangsverlauf. Im Anschluss wird auf den Rohling mit definierter Temperatur und definierter Kraft eingewirkt, so dass hieraus resultierend aus dem Rohling eine Schuheinlage gebildet wird. Vorteilhaft ist u.a. dass das durch definierte Temperatur und definierte Kraft verursachte Fließen der wenigstens einen zweiten Schicht an den Übergängen bzw. an den Randbereichen der wenigsten einen ersten Schicht aufgenommen werden kann. Die einzelnen Schichten verbinden sich dabei im Rahmen des Herstellverfahrens derart, so dass eine übermäßige Nachbearbeitung der gefertigten Schuheinlange nicht mehr erforderlich ist. Ebenso kann durch die Anordnung der einzelnen Schichten ein Versteifungsbereich ausgebildet werden. Dieser erstreckt sich in der Regel abschnittsweise über die Schuheinlage, in dem die wenigstens eine erste Schicht und die wenigstens eine zweite Schicht eine kompakte Einheit bilden. Der Versteifungsbereich sorgt dafür, dass der Fuß im Schuhwerk stabilisiert wird und einem Umknicken vorbeugt.

Der Temperaturbereich, mit welchem auf die einzelnen Schichten während des Herstellprozesses eingewirkt wird, kann für die wenigstens eine erste Schichten jeweils in einem Bereich von 120°C und für die wenigstens eine zweite Schicht im Bereich von 80°C liegen. Darüber hinaus wird mit einer Kraft von circa acht Newton auf die einzelnen Schichten zur Ausbildung einer Schuheinlage eingewirkt, ggf. auch mit einer geringeren Kraft von z.B. nur vier bis ca. sieben Newton, wobei sich eine Krafteinwirkung von etwa acht Newton als praktikabel und vorteilhaft herausgestellt hat. Zur Durchführung des Verfahrens zur Herstellung einer Schuheinlage wird insbesondere eine beheizte Presse verwendet. Nach dem Herstellen der Schuheinlage unter definierter Temperatur und definierter Kraft kann ein Auskühlen der Schuheinlage erfolgen.

Gemäß einer Weiterbildung der Erfindung kann die wenigstens eine zweite Schicht zeitlich vor dem Einwirken mit einem zumindest teilfluiden Härtemittel versehen werden.

Das Härtemittel ist dafür geeignet, dass sich das duroplastische Material der wenigstens einen zweiten Schicht dauerhaft mit der wenigstens einen ersten Schicht unter definierter Temperatur und Kraft miteinander verbinden kann. Zum Einsatz können Peroxid-Härter und/oder dergleichen kommen. Jedoch gilt zu berücksichtigen, dass das duroplastische Material der zweiten Schicht bereits Härtemittel in Form eines Epoxidharzes umfassen kann.

Eine Weiterbildung sieht vor, dass für den einen oder die mehrere erste reversibel elastisch verformbare Kunststoffe ein oder mehrere Thermoplasten verwendet werden können. Es können zum Beispiel die folgenden thermoplastischen Materialien zum Einsatz kommen: Polyethylen, Polyurethan und/oder Polypropylen und/oder dergleichen.

Eine Weiterbildung sieht vor, dass für die wenigstens eine zweite Schicht zumindest teilweise ein aushärtbares Duroplast, insbesondere als eine Matrix aus Polyurethan-, Polyester- und/oder Epoxidharz und/oder dergleichen, verwendet werden kann. Folglich können die wenigstens eine erste Schicht und die wenigstens eine zweite Schicht bereits bei relativ niedrigem Temperaturbereich verarbeitet werden und eine kompakte Einheit nach der Herstellung ausbilden. Im Ausgangszustand handelt es sich bei dem Material um sogenannte Prepregs, die erst durch definierte Temperatur und Kraft aushärten.

Gemäß einer Weiterbildung der Erfindung kann das Einwirken auf den Rohling mit definierter Kraft mit einer typischen Zeitdauer von wenigstens drei Minuten, maximal sieben Minuten, vorzugsweise jedoch mit einer Zeitdauer von etwa fünf Minuten erfolgen.

Weiter kann eine Schuheinlage für ein Schuhwerk nach einem Verfahren gemäß einem oder mehreren der Ansprüche 11 bis 14 hergestellt werden.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt eine Ausführungsform einer erfindungsgemäßen Schuheinlage in einer Draufsicht;
Figur 2 zeigt eine Explosionsansicht einzelner Schichten einer Schuheinlage aus Figur 1.
Figur 3 zeigt eine weitere Ausführungsform einer erfindungsgemäßen Schuheinlage in einer Draufsicht;
Figur 4 zeigt die Ausführungsform einer Schuheinlage aus Figur 3 von unten;
Figur 5 zeigt eine Explosionsansicht der Ausführungsform einer Schuheinlage aus den Figuren 3 und 4;
Figur 6 verdeutlicht einzelne Schritte zur Umsetzung einer Ausführungsform eines erfindungsgemäßen Verfahrens.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die Erfindung ausgestaltet sein kann und stellen keine abschließende Begrenzung dar.

Die Figuren 1 und 2 zeigen eine Ausführungsform der erfindungsgemäßen Schuheinlage 1 in verschiedenen Ansichten. Die Schuheinlage 1 umfasst dabei wenigstens eine erste Schicht 2 und wenigstens eine zweite Schicht 3. Die wenigstens eine erste Schicht 2 wird dabei durch einen oder mehrere erste reversibel elastisch verformbare Kunststoffe in Form eines Thermoplastes gebildet. In der Regel besteht die wenigstens eine erste Schicht 2 selbst aus drei bis vier einzelnen Lagen. Die wenigstens eine zweite Schicht 3 besteht aus einen weiteren Kunststoff und/oder Verbundmaterial, wobei hier ein aushärtbares duroplastisches Material eingesetzt wird. Somit besitzt das Material der wenigstens einen zweiten Schicht 3 eine höhere Steifigkeit als das der wenigstens einen ersten Schicht 2.

Beim Ausgangsmaterial der wenigstens einen zweiten Schicht 3 handelt es sich um einen Prepreg, das erst durch definierte Temperatur und Kraft aushärtet und für Stabilität innerhalb eines bestimmten Bereichs der Schuheinlage 1 sorgt. Verstärkt wird dies dadurch, dass die wenigstens eine zweite Schicht 3 Kohle- bzw. Carbonfasern und/oder Glasfasern umfasst. Die Stärke der Fasern umfasst circa 160 mm. Ebenso ist hervorzuheben, dass die wenigstens eine zweite Schicht 3 als eine durchgehende Schicht ausgebildet ist. Sie kann aber durchaus auch aus mehreren und/oder zusammengesetzten Lagen bestehen. Die wenigstens eine erste Schicht 2 liegt zumindest auf einer Partie der wenigstens einen zweiten Schicht 3 auf. Dieser Bereich erstreckt sich im vorliegenden Ausführungsbeispiel über den mittleren Bereich der Schuheinlage 1. Die wenigstens eine erste Schicht 2 umfasst in ihrem Mittel- bis Fersenbereich 11 mehrere Aussparungen 8, so dass die wenigstens eine zweite Schicht 3 von außen zugänglich ist.

Beim vorliegenden Ausführungsbeispiel sind insgesamt drei Aussparungen 8 vorhanden. Ebenso bildet die Schuheinlage 1 eine kompakte Einheit, wobei aufgrund der definierten Temperatur und der definierten Kraft die wenigstens eine erste Schicht 2 und die wenigstens zweite Schicht 3 miteinander verbunden und/oder verschmelzt und/oder verklebt werden und mit den verwendeten Härtemittel eine Verbindung eingeht.

Die zuvor einzelnen Schichten der Schuheinlage 1 bilden aufgrund der Verschmelzung eine kompakte Einheit. Hierzu grenzt die wenigstens eine erste Schicht 2 im Bereich der ein oder mehreren Aussparungen 8 zumindest näherungsweise bündig an die wenigstens eine zweite Schicht 3 an. Aufgrund dieses Zusammenwirkens kann das durch definierte Kraft und definierte Temperatur erzeugte Fließen der wenigstens einen zweiten Schicht 3 an den Randbereichen der wenigstens einen ersten Schicht 2 aufgenommen werden. Dadurch entstehen gleitende Übergänge zwischen den einzelnen Schichten. Der definierte Einsatz von Temperatur und Druck ist insbesondere für die wenigstens eine zweite Schicht 3 von wesentlicher Bedeutung, da nur dann der Aushärtevorgang durch Auslösen chemischer Reaktionen ausgelöst wird.

Ebenso wird aufgrund der Anordnung der wenigstens einen ersten Schicht 2 und der wenigstens einen zweiten Schicht 3 im Rahmen des Herstellprozesses ein Versteifungsbereich 5 generiert. Der Versteifungsbereich 5 erstreckt sich dabei über den mittleren Bereich der Schuheinlage 1. Mittels des Versteifungsbereichs 5 wird dem Fuß im Schuhwerk eine bessere Stabilität und einen besseren Halt vermittelt und einem Umknicken vorgebeugt. Im vorderen Fußbereich 11 sowie im hinteren Fußbereich 13 stellt die Schuheinlage 1 einen flexiblen Bereich 4 dar. Der flexible Bereich 11 ist dabei so ausgebildet, dass sich die Schuheinlage 1 an die Abrollbewegung des Fußes während des Gehens anpassen kann. Darüber hinaus verläuft die Schuheinlage 1 in ihrer Längsrichtung geschwungen und bildet aufgrund dessen Bereich mit unterschiedlichen Höhenniveaus 9 im Randbereich aus. Diese zeichnet sich dadurch aus, dass sie der Längswölbung des Fußes angepasst ist.

Figur 3 zeigt eine weitere Ausführungsform einer erfindungsgemäßen Schuheinlage 1 in einer Ansicht von oben. Die unter definierter Temperatur und definierter Kraft hergestellte Schuheinlage 1 zeichnet sich dadurch aus, dass sie wenigstens zwei ersten Schichten 6, 7 und wenigstens eine zweite Schicht 3 umfasst. Dabei wird die wenigstens eine zweite Schicht 3 von den wenigstens zwei ersten Schichten 6, 7 aufgenommen. Die wenigstens zwei ersten Schichten 6, 7 sind durch einen oder durch mehrere erste reversibel elastisch verformbare Kunststoffe ausgebildet und die wenigstens eine zweite Schicht 3 aus wenigstens einem weiteren Kunststoff.

Aufgrund der Materialwahl weist im Mittel-/ Fersenbereich 12 der weitere Kunststoff der wenigstens einen zweiten Schicht 3 gegenüber den ein oder mehreren ersten reversibel elastisch verformbaren Kunststoffen der zwei ersten Schichten 6, 7 eine höhere Steifigkeit auf. Demzufolge wird ein Versteifungsbereich 5 ausgebildet. Der vordere Fußbereich 11 ist hingegen biegsam ausgebildet und kann sich vielmehr an die Abrollbewegung des Fußes während des Gehens anpassen. Weiter verläuft die Schuheinlage 1 in ihrer Längsrichtung geschwungen. Die Schuheinlage 1 bildet dadurch Bereiche mit unterschiedlichen Höhenniveaus 9 im Randbereich aus, die der Längswölbung des Fußes angepasst ist.

Figur 4 zeigt eine Ausführungsform der erfindungsgemäßen Schuheinlage 1 aus der Figur 3 in einer Ansicht von unten, wobei insbesondere die ein oder mehreren Aussparungen 8 der wenigstens einen ersten Schicht zu erkennen sind. Dadurch wird die durch Kohlefasern und/oder Carbonfasern und/oder Glasfasern verstärkte wenigstens eine zweite Schicht 3 von außen zugänglich. Deutlich wird, dass die wenigstens eine erste Schicht unter Einsatz definierter Temperatur und definierter Kraft zumindest näherungsweise bündig an die wenigstens eine zweite Schicht 3 angrenzt und eine Verbindungsnaht 10 zwischen diesen Schichten erzeugt.

Figur 5 zeigt die erfindungsgemäße Schuheinlage 1 aus den Figuren 3 und 4 in einer Explosionsansicht in ihrem Ausgangszustand. Die wenigstens zwei ersten Schichten 6, 7 zeichnen sich dadurch aus, dass sie durch einen oder mehrere erste reversibel elastisch verformbare Kunststoffe in Form eines Thermoplastes ausgebildet sind. Die zwischen den wenigstens zwei ersten Schichten 6, 7 eingebettete wenigstens eine zweite Schicht 3 umfasst wenigstens einen weiteren Kunststoff in Form eines aushärtbaren Duroplasts, verstärkt durch Kohlefasern und/oder Carbonfasern und/oder Glasfasern. Die wenigstens zwei ersten Schichten 6, 7 stehen jeweils über die Kontur der wenigstens einen zweiten Schicht 3 seitlich über, so dass wenigstens eine Partie der zweiten Schicht vollständig durch die zwei ersten Schichten 6, 7 aufgenommen wird. Eine erste Schichten 6, 7 zeichnen sich dadurch aus, dass sie ein oder mehrere Aussparungen 8 im Mittel-/Fersenbereich 12 umfasst.

In Figur 6 ist ein Flussdiagramm dargestellt, welches die einzelnen Verfahrensschritte zur Herstellung einer Schuheinlage 1 für eine bevorzugte Ausführungsform verdeutlichen soll. In einem ersten Schritt wird ein Rohling bestehend aus wenigstens einer ersten Schichten 2 und wenigstens einer zweiten Schicht 3 gebildet, wobei die wenigstens eine zweite Schicht 3 der wenigstens einen ersten Schicht 2 untergelegt wird. Die mindestens eine erste Schicht 2 kann selbst aus drei bis vier Lagen ausgebildet sein. Die wenigstens eine erste Schicht 2 kann aus einem ersten reversibel elastisch verformbaren Kunststoff oder aus mehreren ersten reversibel elastisch verformbaren Kunststoffen ausgebildet sein. In der Regel handelt es sich hier um ein thermoplastisches Material.

Die wenigstens eine zweite Schicht 3 wird hingegen als eine durchgehende Schicht bestehend aus einem duroplastischen Material gebildet. Bei den Materialien der ersten Schicht 2 oder der ersten Schichten 2 handelt es sich vorzugsweise um Prepregs. Solche sog. Prepregs sind bereits mit Reaktionsharzen, wie beispielsweise Epoxidharzen, vorimpregniert, so dass durch den Einsatz von Temperatur und Kraft eine chemische Reaktion in Kraft tritt. Erst dadurch wird der Aushärtevorgang der wenigstens einen zweiten Schicht 3 ausgelöst und das Verkleben der einzelnen Schichten zu einer Schuheinlage 1 ermöglicht. Das duroplastische Material der wenigstens einen zweiten Schicht 3 kann zusätzlich Kohle- bzw. Carbonfasern und/oder Glasfasern umfassen.

Aufgrund der Materialwahl der wenigstens einen ersten Schicht 2 und der wenigstens einen zweiten Schicht 3 besitzt das Material der wenigstens einen zweiten Schicht 2 eine höhere Steifigkeit gegenüber den ein oder mehreren ersten reversibel elastisch verformbaren Kunststoffen. Alternativ kann sie aber auch aus mehreren und/oder einzelnen Schichten gebildet werden. Vor dem Einwirken auf den Rohling wird ein zumindest teilfluides Härtemittel auf die wenigstens eine zweite Schicht 3 aufgetragen, welches das Verbinden der einzelnen Schichten während dem Verfahren unterstützt. Somit kann auch eine kompakte Einheit der Schuheinlage 1 ermöglicht werden. In einem weiteren Schritt folgt das Einwirken mit definierter Temperatur und definierter Kraft auf den Rohling zur Bildung der Schuheinlage 1 in einer gewünschten Form. Aufgrund des Zusammenwirkens des thermoplastischen Materials der wenigstens einen ersten Schicht 2 und des duroplastischen Materials der wenigstens einen zweiten Schicht 3 können gleitende Übergänge zwischen diesen Schichten erzeugt werden. Dies hat sich als vorteilhaft erwiesen, da dünne Schuheinlagen gebildet werden, bei welchen große Höhenunterschiede, verursacht durch die einzelnen Schichten, vermieden werden.

Im Rahmen des Verfahrens ist es folglich möglich, mit definierter Kraft und definierter Temperatur die wenigstens eine erste Schicht 2 und die wenigstens eine zweite Schicht 3 miteinander zu verbinden und/oder zu verkleben und/oder zu verschweißen. Der angewandte Temperaturbereich der wenigstens einen ersten Schicht 2 liegt dabei in einem Bereich von ca. 120 °C und der wenigstens einen zweiten Schicht 3 in einem Bereich von ca. 80°C. Des Weiteren wird mittels einer Presse mit einer Kraft von circa 8 N auf die einzelnen Schichten eingewirkt, um die Form der Schuheinlage 1 ausbilden zu können. Aufgrund dieser Prozessvorgänge verbinden sich aufgrund der definierten Temperatur und der definierten Kraft die zuvor einzeln eingelegten Schichten der Schuheinlage 1 derart, so dass jeweils auch eine Verbindung mit dem Härtemittel eingegangen wird. Im Ergebnis wird eine Schuheinlage 1 gebildet, die aus einer kompakten Einheit besteht und einen Versteifungsbereich 5 ausbildet.

Der Versteifungsbereich 5 erstreckt sich dabei zumindest abschnittsweise im mittleren Bereich der Schuheinlage 1, wobei die Position des Versteifungsbereichs von der Ausrichtung der wenigstens einen zweiten Schicht 3 abhängt. Der Versteifungsbereich 5 sorgt dafür, dass der Fuß im Schuhwerk stabilisiert wird und einem Umknicken vorbeugt. Im vorderen Fußbereich 11 bzw. im hinteren Fußbereich 13 kann die Schuheinlage 1 zumindest abschnittsweise flexibel ausgebildet sein, so dass eine Anpassung an die Abrollbewegung des Fußes während des Gehens möglich ist. Nach Einwirken auf den Rohling kann ein Abkühlen der geformten Schuheinlage 1 erfolgen.

### Bezugszeichenliste

1 Schuheinlage
2 erste Schicht
3 zweite Schicht
4 flexibler Bereich
5 Versteifungsbereich
6 zwei erste Schichten
7 zwei erste Schichten
8 Aussparung
9 Höhenniveau
10 Verbindungsnaht
11 vorderer Fußbereich
12 Mittel- bis Fersenbereich
13 hinterer Fußbereich

## Patentansprüche

1. Schuheinlage (1) für ein Schuhwerk, umfassend
- wenigstens zwei erste Schichten (6, 7), die jeweils durch einen oder mehrere erste reversibel elastisch verformbare Kunststoffe gebildet sind,
- wenigstens eine zweite Schicht (3), die aus wenigstens einem weiteren Kunststoff und/oder Verbundmaterial gebildet ist,
**dadurch gekennzeichnet, dass** die wenigstens eine zweite Schicht (3) von den wenigstens zwei ersten Schichten (6, 7) aufgenommen ist, wobei die wenigstens zwei ersten Schichten (6, 7) jeweils über den Umfangsverlauf der wenigstens einen zweiten Schicht (3) seitlich überstehen und wobei der weitere Kunststoff der wenigstens einen zweiten Schicht (3) gegenüber den ein oder mehreren ersten reversibel elastisch verformbaren Kunststoffen der zwei ersten Schichten (6, 7) eine höhere Steifigkeit besitzt, und
wobei die wenigstens eine zweite Schicht (3) aus wenigstens einem aushärtbaren Duroplast gebildet ist.

2. Schuheinlage nach Anspruch 1, bei welcher der erste elastisch reversibel verformbare Kunststoff bzw. die mehreren ersten reversibel elastisch verformbaren Kunststoffe jeweils durch einen Thermoplast ausgebildet sind.

3. Schuheinlage nach Anspruch 1 oder 2, bei welcher die wenigstens eine zweite Schicht (3) eine durch Kohlefasern und/oder Carbonfasern gebildete Verstärkung umfasst.

4. Schuheinlage nach einem der Ansprüche 1 bis 3, bei welcher die wenigstens eine zweite Schicht (3) ein wenigstens teilfluides Härtemittel umfasst.

5. Schuheinlage nach einem der Ansprüche 1 bis 4, wobei die Schuheinlage (1) zumindest abschnittsweise flexibel ausgebildet ist und/oder zumindest abschnittsweise einen Versteifungsbereich (5) ausbildet.

6. Schuheinlage nach einem der Ansprüche 1 bis 5, bei welcher zumindest die erste Schicht (2) eine Aussparung (8) oder mehrere Aussparungen (8) besitzt, über welche die wenigstens eine zweite Schicht (3) von außen zugänglich ist.

7. Schuheinlage nach Anspruch 6, bei welcher die wenigstens eine erste Schicht (2) im Bereich der jeweiligen Aussparung (8) oder im Bereich der mehreren Aussparungen (8) zumindest näherungsweise bündig an die wenigstens eine zweite Schicht (2) angrenzt.

8. Schuheinlage nach Anspruch 1, bei welcher wenigstens eine Partie der zweiten Schicht (3) vollständig durch die zwei ersten Schichten (6, 7) aufgenommen wird.

9. Schuheinlage nach einem der Ansprüche 1 bis 8, welche entlang ihrer Längsrichtung geschwungen verläuft, so dass die Schuheinlage (1) Bereiche mit unterschiedlichen Höhenniveaus (8) ausbildet.

10. Verfahren zur Herstellung einer Schuheinlage (1), umfassend zumindest die folgenden Schritte:
- Bilden eines Rohlings, wobei wenigstens zwei erste Schichten (6, 7) aus einem oder mehreren ersten reversibel elastisch verformbaren Kunststoffen bestehen, und wenigstens eine zweite Schicht (3) zumindest zwischen die wenigstens zwei ersten Schichten (6, 7) gelegt wird, wobei die zweite Schicht(3) aus einem Kunststoff mit höherer Steifigkeit als der Kunststoff bzw. die Kunststoffe der wenigstens zwei ersten Schichten (6, 7) besteht, so dass die wenigstens eine zweite Schicht (3) von den wenigstens zwei ersten Schichten (6, 7) eingebettet ist,
- Einwirken auf den Rohling mit definierter Temperatur und definierter Kraft, so dass hieraus resultierend aus dem Rohling eine Schuheinlage (1) gebildet wird, indem die einzelnen Schichten der Schuheinlage (1) zu einer kompakten Einheit aushärten,
- wobei die vollständige Aushärtung des Rohlings zur Schuheinlage (1) während des Einwirkens der definierten Temperatur und/oder der definierten Kraft oder im Anschluss daran, bei aufgehobener Krafteinwirkung und/oder aufgehobener Temperatureinwirkung erfolgt.

11. Verfahren nach Anspruch 10, bei dem die wenigstens eine zweite Schicht (3) zeitlich vor der Kraft- und/oder Temperaturbeaufschlagung mit einem zumindest teilfluiden Härtemittel versehen wird.

12. Verfahren nach Anspruch 10 oder 11, bei dem für den einen oder die mehreren ersten reversibel elastisch verformbaren Kunststoffe ein oder mehrere Thermoplaste verwendet werden, und wobei für die wenigstens eine zweite Schicht (3) zumindest teilweise ein Duroplast verwendet wird.

13. Verfahren nach einem der Ansprüche 10 bis 12, bei dem das Einwirken auf den Rohling mit definierter Temperatur und definierter Kraft mit einer Zeitdauer von wenigstens drei Minuten und höchstens sieben Minuten, vorzugsweise mit einer Zeitdauer von etwa fünf Minuten erfolgt.

14. Schuheinlage, die mit einem Verfahren gemäß einem der Ansprüche 10 bis 13 hergestellt wurde.

## Claims

1. A shoe insert (1) for an article of footwear comprising
- at least two first layers (6, 7), which are formed of one or multiple first reversibly elastically deformable plastics,
- at least a second layer (3), which is formed of at least another plastic and/or composite material,
**characterised in that** the at least one second layer (3) is contained within the at least two first layers (6, 7) wherein the at least two first layers (6, 7) each protrude laterally beyond the circumferential course of the at least one second layer (3) and wherein the other plastic material of the at least one second layer (3) has a greater rigidity than the one or multiple first reversibly elastically deformable plastics of the two first layers (6, 7), and
wherein the at least one second layer (3) is formed of at least one curable thermoset.

2. The shoe insert as recited in claim 1 wherein the first reversibly elastically deformable plastic or the multiple first reversibly elastically deformable plastics are each formed by a thermoplastic.

3. The shoe insert as recited in claim 1 or 2 wherein the at least one second layer (3) comprises a reinforcement formed by graphite fibres and/or carbon fibres.

4. The shoe insert as recited in one of the claims 1 to 3 wherein the at least one second layer (3) comprises an at least partially fluid curing agent.

5. The shoe insert as recited in one of the claims 1 to 4 wherein the shoe insert (1) is, at least in sections, flexibly designed and/or forms, at least in sections, a reinforcement area (5).

6. The shoe insert as recited in one of the claims 1 to 5 wherein at least the first layer (2) comprises a cut-out (8) or multiple cut-outs (8), through which the at least one second layer (3) is accessible from outside.

7. The shoe insert as recited in claim 6 wherein the at least one first layer (2) adjoins the at least one second layer (3) at least approximately flush in the area of the respective cut-out (8) or in the area of the multiple cut-outs (8).

8. The shoe insert as recited in claim 1 wherein at least one section of the second layer (3) is fully contained within the two first layers (6, 7).

9. The shoe insert as recited in one of the claims 1 to 8 which runs curvedly along its longitudinal direction so that the shoe insert (1) forms areas of different height levels (8).

10. A method for manufacturing a shoe insert (1) comprising at least the following steps:
- Forming a blank wherein at least two first layers (6, 7) consist of one or multiple first reversibly elastically deformable plastics and at least one second layer (3) is placed at least between the at least two first layers (6, 7), wherein the second layer (3) consists of a plastic with a greater rigidity than the plastic or plastics of the at least two first layers (6, 7), so that the at least one second layer (3) is embedded between the at least two first layers (6, 7),
- acting on the blank with a defined temperature and a defined force so that a shoe insert (1) is formed from the blank as a result by having the individual layers of the shoe insert (1) cure to form a compact unit,
- wherein the complete hardening of the blank to form the shoe insert (1) takes place during the application of the defined temperature and/or the defined force or subsequently when it is no longer exposed to force and/or temperature application.

11. The method as recited in claim 10 wherein the at least one second layer (3) is treated with an at least partially fluid curing agent prior to having force and/or temperature applied.

12. The method as recited in claim 10 or 11 wherein one or multiple thermoplastics are used for the one or multiple first reversibly elastically deformable plastics and wherein a thermoset is used at least partially for the at least one second layer (3).

13. The method as recited in one of the claims 10 to 12 wherein acting on the blank with a defined temperature and a defined force takes place for a period of time of at least three minutes and at the most seven minutes, preferably for a period of time of about five minutes.

14. A shoe insert which was manufactured using a method as recited in one of the claims 10 to 13.

## Revendications

1. Semelle de chaussure (1) pour des chaussures, comprenant
- au moins deux premières couches (6, 7) qui sont formées chacune par une ou plusieurs premières matières plastiques élastiquement déformables de manière réversible,
- au moins une deuxième couche (3) qui est réalisée à partir d'au moins une autre matière plastique et/ou de matériau composite,
**caractérisée par le fait que** ladite au moins une deuxième couche (3) est reçue par lesdites au moins deux premières couches (6, 7), dans laquelle lesdites au moins deux premières couches (6, 7) font chacune saillie latéralement de l'allure périphérique de ladite au moins une deuxième couche (3), et dans laquelle l'autre matière plastique de ladite au moins une deuxième couche (3) présente une rigidité plus importante par rapport à ladite une ou auxdites plusieurs premières matières plastiques élastiquement déformables de manière réversible des deux premières couches (6, 7), et
dans laquelle ladite au moins une deuxième couche (3) est réalisée à partir d'au moins une matière thermodurcissable.

2. Semelle de chaussure selon la revendication 1, dans laquelle la première matière plastique élastiquement déformable de manière réversible ou bien les plusieurs premières matières plastiques élastiquement déformables de manière réversible sont formées chacune par une matière thermoplastique.

3. Semelle de chaussure selon la revendication 1 ou 2, dans laquelle ladite au moins une deuxième couche (3) comprend un renforcement formé par des fibres de carbone.

4. Semelle de chaussure selon l'une quelconque des revendications 1 à 3, dans laquelle ladite au moins une deuxième couche (3) comprend un durcisseur au moins partiellement fluide.

5. Semelle de chaussure selon l'une quelconque des revendications 1 à 4, dans laquelle ladite semelle de chaussure (1) est réalisée, au moins par sections, de manière flexible et/ou forme, au moins par sections, une zone raidisseuse (5).

6. Semelle de chaussure selon l'une quelconque des revendications 1 à 5, dans laquelle au moins ladite première couche (2) comprend un évidement (8) ou une pluralité d'évidements (8) par le(s)quel(s) ladite au moins une deuxième couche (3) est accessible depuis l'extérieur.

7. Semelle de chaussure selon la revendication 6, dans laquelle, au niveau de l'évidement (8) respectif ou au niveau de la pluralité d'évidements (8), ladite au moins une première couche (2) est contiguë, au moins approximativement à affleurement, à ladite au moins une deuxième couche (3).

8. Semelle de chaussure selon la revendication 1, dans laquelle au moins une partie de la deuxième couche (3) est reçue complètement par les deux premières couches (6, 7).

9. Semelle de chaussure selon l'une quelconque des revendications 1 à 8, qui s'étend de façon incurvée le long de sa direction longitudinale de sorte que la semelle de chaussure (1) forme des zones ayant des niveaux de hauteur (8) différents.

10. Procédé de fabrication d'une semelle de chaussure (1), comprenant au moins les étapes suivantes:
- former une ébauche, dans lequel au moins deux premières couches (6, 7) sont réalisées à partir d'une ou de plusieurs premières matières plastiques élastiquement déformables de manière réversible, et au moins une deuxième couche (3) est interposée au moins entre lesdites au moins deux premières couches (6, 7), dans lequel ladite deuxième couche (3) est réalisée à partir d'une matière plastique présentant une rigidité supérieure à celle de la matière plastique ou bien des matières plastiques desdites au moins deux premières couches (6, 7) de sorte que ladite au moins une deuxième couche (3) est enrobée par lesdites au moins deux premières couches (6, 7),
- agir sur ladite ébauche par une température définie et une force définie de sorte que, en résultant, une semelle de chaussure (1) est formée à partir de l'ébauche en faisant durcir les couches individuelles de la semelle de chaussure (1) de manière à obtenir une unité compacte,
- dans lequel le durcissement complet de l'ébauche pour obtenir la semelle de chaussure (1) se fait durant l'action de la température définie et/ou de la force définie ou, suite à cela, lorsque l'action de force est supprimée et/ou que l'action de température est supprimée.

11. Procédé selon la revendication 10, dans lequel ladite au moins une deuxième couche (3) est munie d'un durcisseur au moins partiellement fluide avant que la force et/ou la température soi(en)t appliquée(s).

12. Procédé selon la revendication 10 ou 11, dans lequel on utilise une ou plusieurs matières thermoplastiques pour ladite une ou lesdites plusieurs premières matières plastiques élastiquement déformables de manière réversible, et dans lequel on utilise au moins en partie une matière thermodurcissable pour ladite au moins une deuxième couche (3).

13. Procédé selon l'une quelconque des revendications 10 à 12, dans lequel l'action sur l'ébauche par une température définie et une force définie se fait avec une durée d'au moins trois minutes et de sept minutes tout au plus, de préférence avec une durée de cinq minutes à peu près.

14. Semelle de chaussure qui a été fabriquée par un procédé selon l'une quelconque des revendications 10 à 13.
